# EUROPÄISCHE PATENTSCHRIFT

(11) **EP 0 973 618 B1**
(45) Veröffentlichungstag und Bekanntmachung des Hinweises auf die Patenterteilung: **10.07.2002**
(21) Anmeldenummer: 98906944.8
(22) Anmeldetag: 10.02.1998
(51) Int. Cl.: B04B 7/02, B04B 1/20

(54) **GEHÄUSE EINER HORIZONTALEN VOLLMANTEL-SCHNECKENZENTRIFUGE**
HOUSING FOR A HORIZONTAL SOLID JACKET HELICOIDAL CENTRIFUGE
BOITIER DE CENTRIFUGEUSE HORIZONTALE A VIS A BOL PLEIN

(30) Priorität: 01.04.1997 DE 19713512
(43) Veröffentlichungstag der Anmeldung: 26.01.2000
(73) Patentinhaber: Westfalia Separator AG, 59302 Oelde (DE)
(72) Erfinder: OSTKAMP, Wilhelm, D-59302 Oelde (DE)
(74) Vertreter: Loesenbeck, Karl-Otto, Dipl.-Ing.
(86) Internationale Anmeldenummer: EP9800733
(87) Internationale Veröffentlichungsnummer: WO9843742

(56) Entgegenhaltungen:
- EP-A- 0 638 521
- DE-C- 3 612 919
- US-A- 2 949 045
- US-A- 4 251 023

## Beschreibung

Die Erfindung bezieht sich auf ein Gehäuse einer horizontalen Vollmantel-Schneckenzentrifuge.

Es ist bekannt (DE 43 15 694 A1), das Gehäuse einer horizontalen Schneckenzentrifuge in der sich durch die Drehachse der Schneckenzentrifuge erstreckenden Horizontalebene zu teilen und die Gehäuseteile durch eine Flanschverbindung festzulegen. Bei dieser Ausführung ergeben sich nicht unerhebliche Schwierigkeiten beim Abdichten der Trennfuge zwischen den Gehäuseteilen.

Durch die US-A-4 251 023 ist ein Gehäuse für den Rotor einer Schneckenzentrifuge bekannt, das eine obere sich über die gesamte Gehäuselänge erstreckende Montageöffnung aufweist. Das Gehäuse ist selbsttragend ausgebildet. Maßnahmen zur Schalldämmung sind nicht vorgesehen.

Der Erfindung liegt die Aufgabe zugrunde, das Gehäuse einer horizontalen Vollmantel-Schneckenzentrifuge zweischalig auszubilden und eine einfache Montage der Innenschale zu gewährleisten.

Diese Aufgabe wird erfindungsgemäß dadurch gelöst, daß das Gehäuse eine untere, sich nahezu über die gesamte Gehäuselänge erstreckende Montageöffnung für eine rohrförmige Innenschale aufweist, die mit radial zur Rotationsachse der Schneckenzentrifuge sich erstreckenden Anschlüssen für den Austrag von Feststoffen und von Flüssigkeiten versehen und stimseitig im Außengehäuse festlegbar ist.

Durch die Zweischaligkeit ergibt sich vorteilhafterweise ein jeweils verwendungsbezogener Aufwand durch eine sinnvolle Aufgabenteilung für das Außengehäuse und die Innenschale.

Das Außengehäuse kann vorteilhafterweise aus Gußeisen einstückig gefertigt werden, wodurch auf einfache Weise eine hohe Gestaltfestigkeit für eine gute Maschinendynamik erreicht wird.

Die rohrförmige Innenschale kann relativ einfach aus produktbezogenem Werkstoff gefertigt werden. Die äußere Oberfläche der Innenschale ist keine produktberührte Fläche und auch keine Sichtfläche, wodurch eine einfache Bauweise mit nur geringen Qualitätsanforderungen an den äußeren Schweißnähten gegeben ist.

Ein weiterer, nicht unerheblicher Vorteil dieser Zweischaligkeit ist eine deutliche Reduzierung der Geräuschemission.

Bei einer vorteilhaften Ausführungsform wird die rohrförmige Innenschale durch die untere Montageöffnung in der Weise in das Außengehäuse eingeführt, daß während dieser Montagebewegung die Längsachse der Innenschale parallel zur Längsachse des Außengehäuses verläuft. Sobald die Längsachsen des Außengehäuses und der rohrförmigen Innenschale übereinstimmen, wird die rohrförmige Innenschale in axialer Richtung zu einer Stirnseite des Außengehäuses bewegt, an der die rohrförmige Innenschale z.B. durch Schrauben befestigt wird. Ein in das Innere der rohrförmigen Innenschale in die Innenschale eingesetzter Innenring wird nach der Festlegung der anderen Stirnseite am Außengehäuse mit der zugeordneten Stirnseite des Außengehäuses verschraubt, so daß sich die Stirnseite der Innenschale auf diesem Innenring abstützt und die Innenschale unter unterschiedlichen Temperaturbelastungen eine Ausgleichsbewegung gegenüber dem Innenring vornehmen kann.

Die rohrförmige Innenschale, in die von einer Stirnseite des Außengehäuses aus der Rotor und das Getriebe der Schneckenzentrifuge eingesetzt und in stirnseitigen Lagerdeckeln gelagert wird, wirkt im Betrieb der Schneckenzentrifuge schalldämmend und bildet ferner eine Baueinheit mit den Anschlüssen für den Austrag von Feststoffen und Flüssigkeiten.

Weitere Merkmale und Ausgestaltungen der Erfindung ergeben sich aus den Unteransprüchen.

Ein Ausführungsbeispiel des erfindungsgemäßen Gehäuses ist in den Zeichnungen dargestellt und wird im folgenden beschrieben. Es zeigen:
- Figur 1: eine horizontale Vollmantel-Schneckenzentrifuge mit zweischaligem, in Längsrichtung geschnittenem Gehäuse und
- Figur 2: einen Schnitt nach der Linie II-II in Fig. 1.

Die horizontale Vollmantel-Schneckenzentrifuge nach den Fig. 1 und 2 ist mit einem selbsttragenden Außengehäuse 1 ausgerüstet, das aus Gußeisen einstückig gefertigt ist. Dieses Außengehäuse weist eine untere Montageöffnung 2 auf, die sich nahezu über die gesamte Länge des Außengehäuses 1 erstreckt und in ihren Abmessungen ein wenig größer ist als eine rohrförmige Innenschale 3, die mit Anschlüssen 4 und 5 für den Austrag von Feststoffen und von Flüssigkeiten ausgestattet ist. Die Baueinheit aus dieser rohrförmigen Innenschale und den Anschlüssen 4 und 5 für den Austrag von Feststoffen und Flüssigkeiten wird durch die untere Montageöffnung 2 in Richtung des Pfeiles X in das Außengehäuse 1 eingeführt bis die Längsachsen des Außengehäuses und der rohrförmigen Innenschale übereinstimmen oder nahezu übereinstimmen. Es erfolgt dann eine Montagebewegung in Richtung des Pfeils Y bis die Innenschale mit ihrem stirnseitigen Ring 6 an dem Stirnteil 7 des Außengehäuses 1 anliegt. Es erfolgt dann eine Festlegung der Innenschale 3 mittels Schrauben 8 am Außengehäuse.

Auf der gegenüberliegenden Stirnseite ist ein Innenring 9 vorgesehen, der vor dem Einsetzen der rohrförmigen Innenschale durch die Montageöffnung 2 in das Außengehäuse 1 durch eine stirnseitige Öffnung in das Innere der Innenschale 3 geschoben wird, so daß er bei der Montagebewegung der Innenschale in Richtung des Pfeils X nicht stört. Nach der Festlegung der anderen Stirnseite der Innenschale 3 an dem Außengehäuse 1 wird der Innenring 9 in die in der Fig. 1 aufgezeigte Anschlagstellung am Stirnteil 10 des Außengehäuses 1 gebracht. Der Innenring 9 wird dann durch Schrauben 11 am Stirnteil 10 des Außengehäuses befestigt. Auf dem Innenring 9 stützt sich ein stirnseitiger Ring 12 der Innenschale ab und ist auf dem Innenring 9 gleitbar gelagert. Hierdurch können Ausdehnungen der Innenschale 3 unter Wärmebelastung und auch eine entgegengerichtete Bewegung, die bei fallenden Temperaturen der Innenschale 3 auftreten, ausgeglichen werden. Das Außengehäuse 1 weist stirnseitige Öffnungen 13,14 auf, durch die der Rotor 15 und das Getriebe 16 in den Innenraum der rohrförmigen Innenschale 3 eingeführt werden können. Die Zapfen 17,18 werden in Deckeln 19,20 gelagert, durch die die stirnseitigen Öffnungen 13,14 verschlossen werden.

Die rohrförmige Innenschale 3 wird vorzugsweise aus einem nichtrostenden Stahlblech gefertigt.

Die Anschlüsse 4,5 für den Austrag von Feststoffen und Flüssigkeiten werden bei dem dargestellten Ausführungsbeispiel oberhalb der horizontalen Mittelebene 21 durch die rohrförmige Innenschale begrenzt und weisen von der Mittelebene 21 nach unten in Richtung der Montagöffnung 2 einen rechteckigen Querschnitt auf und sind durch Stirnwände 22,23,24 begrenzt, die Öffnungen aufweisen, durch die sich der Rotor 15 erstreckt.

Aus den Fig. 1 und 2 ist zu entnehmen, daß sich die Anschlüsse 4,5 nach unten über die Ebene der unteren Montageöffnung 2 hinaus erstrecken.

Die Montageöffnung 2 wird durch Platten 25 schalldicht verschlossen.

### Bezugszeichenliste

- 1: Außengehäuse
- 2: Montageöffnung
- 3: Innenschale
- 4: Anschluß
- 5: Anschluß
- 6: Ring
- 7: Stirnteil
- 8: Schraube
- 9: Innenring
- 10: Stirnteil
- 11: Schraube
- 12: Ring
- 13: Öffnung
- 14: Öffnung
- 15: Rotor
- 16: Getriebe
- 17: Zapfen
- 18: Zapfen
- 19: Deckel
- 20: Deckel
- 21: Mittelebene
- 22: Stirnwand
- 23: Stirnwand
- 24: Stirnwand
- 25: Platte

## Patentansprüche

1. Gehäuse einer horizontalen Vollmantel-Schneckenzentrifuge mit einer sich nahezu über die gesamte Gehäuselänge erstreckenden Montageöffnung, **dadurch gekennzeichnet, daß** die Montageöffnung (2) im unteren Bereich des Außengehäuses (1) und für eine rohrförmige Innenschale (3) vorgesehen ist, die mit radial zur Rotationsachse (26) der Schneckenzentrifuge sich erstreckenden Anschlüssen (4,5) für den Austrag von Feststoffen und von Flüssigkeiten versehen und stirnseitig im Außengehäuse (1) festlegbar ist, und daß das Außengehäuse (1) stirnseitige Öffnungen (13,14) aufweist, durch die ein Rotor (15) und ein Getriebe (18) in den Innenraum der rohrförmigen Innenschale (3) einführbar sind.

2. Gehäuse nach Anspruch 1, **dadurch gekennzeichnet, daß** die rohrförmige Innenschale (3) mit einer Stirnseite des Außengehäuses (1) verschraubt ist und sich an der gegenüberliegenden Stirnseite an einem Innenring (9) abstützt, der mit der zugeordneten Stirnseite des Außengehäuses (1) verschraubt ist.

3. Gehäuse nach Anspruch 1, **dadurch gekennzeichnet, daß** die Anschlüsse (4,5) für den Austrag von Feststoffen und Flüssigkeiten oberhalb der horizontalen Mittelebene (21) durch die rohrförmige Innenschale (3) begrenzt sind und von der Mittelebene (21) nach unten in Richtung der Montageöffnung (2) einen rechteckigen Querschnitt aufweisen und durch Stirnwände (22,23,24) begrenzt sind, die mit einer Öffnung versehen sind, durch die sich der Rotor (15) erstreckt.

4. Gehäuse nach Anspruch 3, **dadurch gekennzeichnet, daß** die Anschlüsse (4,5) für den Austrag von Feststoffen und Flüssigkeiten sich nach unten über die Ebene der unteren Montageöffnung (2) hinaus erstrecken.

5. Gehäuse nach Anspruch 1, **dadurch gekennzeichnet, daß** das Außengehäuse (1) als selbsttragendes Gußgehäuse ausgebildet, einstückig gefertigt ist und stirnseitige, durch Lagerdeckel (19,20) verschließbare Öffnungen (13,14) aufweist.

6. Gehäuse nach einem der vorhergehenden Ansprüche, **dadurch gekennzeichnet, daß** die Montageöffnung (2) durch schalldichte Platten (25) verschließbar ist.

## Claims

1. Housing of a horizontal solid-jacket screw centrifuge with an installation opening extending more or less over the entire housing length, **characterized in that** the installation opening (2) is provided in the bottom region of the outer housing (1) and for a tubular inner shell (3) which is provided with connections (4, 5), extending radially in relation to the axis of rotation (26) of the screw centrifuge and intended for discharging solids and liquids, and can be secured on the end side in the outer housing (1), and **in that** the outer housing (1) has end openings (13, 14) through which a rotor (15) and a gear mechanism (18) can be introduced into the interior of the tubular inner shell (3).

2. Housing according to Claim 1, **characterized in that** the tubular inner shell (3) is screwed to one end side of the outer housing (1) and is supported, on the opposite end side, on an inner ring (9), which is screwed to the associated end side of the outer housing (1).

3. Housing according to Claim 1, **characterized in that** the connections (4, 5) for discharging solids and liquids are bounded, above the horizontal centre plane (21), by the tubular inner shell (3) and, downward from the centre plane (21) in the direction of the installation opening (2), have a rectangular cross section and are bounded by end walls (22, 23, 24) which are provided with an opening through which the rotor (15) extends.

4. Housing according to Claim 3, **characterized in that** the connections (4, 5) for discharging solids and liquids extend downwards beyond the plane of the bottom installation opening (2).

5. Housing according to Claim 1, **characterized in that** the outer housing (1), designed as a self-supporting cast housing, is produced in one piece and has end openings (13, 14) which can be closed by covers (19, 20).

6. Housing according to one of the preceding claims, **characterized in that** the installation opening (2) can be closed by soundproof panels (25).

## Revendications

1. Carter d'une centrifugeuse horizontale à vis sans fin et paroi pleine comportant une ouverture de montage s'étendant presque sur toute la longueur du carter, **caractérisé en ce que** l'ouverture de montage (2) est prévue dans la zone inférieure du carter extérieur (1) et pour une coquille intérieure (3) de forme tubulaire, laquelle est pourvue de raccordements (4, 5), s'étendant radialement par rapport à l'axe de rotation (26) de la centrifugeuse à vis sans fin, pour l'extraction de matières solides et de liquides, et qui peut être fixée frontalement dans le carter extérieur (1), et **en ce que** le carter extérieur (1) comporte des ouvertures frontales (13, 14) à travers lesquelles on peut introduire un rotor (15) et une transmission (18) dans le volume intérieur de la coquille intérieure (3) de forme tubulaire.

2. Carter selon la revendication 1, **caractérisé en ce que** la coquille intérieure (3) de forme tubulaire est vissée sur un côté frontal du carter extérieur (1) et prend appui, sur le côté frontal opposé, contre un anneau intérieur (9) qui est vissé sur le côté frontal correspondant du carter extérieur (1).

3. Carter selon la revendication 1, **caractérisé en ce que** les raccordements (4, 5) pour l'extraction de matières solides et de liquides sont limités, au-dessus du plan médian horizontal (21), par la coquille intérieure (3) de forme tubulaire, et présentent une section rectangulaire, depuis le plan médian (21) vers le bas, en direction de l'ouverture de montage (2), et sont limités par des parois frontales (22, 23, 24) qui sont pourvues d'une ouverture, à travers laquelle s'étend le rotor (15).

4. Carter selon la revendication 3, **caractérisé en ce que** les raccordements (4, 5) pour l'extraction de matières solides et de liquides s'étendent vers le bas, au-delà du plan de l'ouverture de montage inférieure (2).

5. Carter selon la revendication 1, **caractérisé en ce que** le carter extérieur (1) est réalisé en tant que carter en fonte autoporteur, est fabriqué d'un seul tenant et comporte des ouvertures (13, 14) qui peuvent être fermées par des couvercles formant paliers (19, 20).

6. Carter selon l'une des revendications précédentes, **caractérisé en ce que** l'ouverture de montage (2) peut être fermée au moyen de plaques (25) isolées phoniquement.
